# EUROPÄISCHE PATENTANMELDUNG

(11) **EP 4 111 914 A1**
(43) Veröffentlichungstag der Anmeldung: **04.01.2023**
(21) Anmeldenummer: 21000173.1
(22) Anmeldetag: 01.07.2021
(51) Int. Cl.: A47F 10/06, A47G 23/08, A47F 5/02

(54) **BURGLETTE SERVIER-, TRANSPORT- UND SELBSTBEDIEN- TABLETT**

(71) Anmelder: RollercoasterRestaurant Entertainment GmbH, 1020 Wien (AT)
(72) Erfinder: Mack, Michael, 90427 Nürnberg (DE)
(74) Vertreter: Schuhmann, Albrecht

(57) **Zusammenfassung**

Vorrichtung und Ablauf zum Servieren und/oder Transportieren und/oder Selbstbedienen, insbesondere Tablett für Speisen und/oder Getränke zum Servieren von Speisen und/oder Zubehör oder von Getränken und/oder Zubehör an einen Gästetisch, wobei die Vorrichtung (1) zum Servieren und/oder Transportieren und/oder Selbstbedienen über eine Grundplatte (2) verfügt, welche auf ihrer Oberseite mit einer Mehrzahl von Aufnahme- und/oder Haltemitteln (3) für eine Mehrzahl von Behältnissen (4) für Zutaten und/oder Speisen und/oder Getränken verfügt sowie eine zentrale, mittels Distanzmitteln (9) beabstandet über der Grundplatte angeordnete Ablageeinrichtung (5) für mindestens ein weiteres Behältnis aufweist und die Unterseite der Grundplatte mit einer Drehvorrichtung (7) sowie wenigstens einem Abstandhalter (8) zum Schaffen eines Abstands zwischen der Unterseite und einem Tisch oder einer anderen Stellfläche, auf welches das Servier- und/oder Transport Tablett abgestellt wird, ausgebildet ist, womit im Ablauf die Speisen und/oder Getränke nicht mehr in der Küche, Bar oder Vorbereitungsstelle angerichtet oder gemischt werden sondern dieser Vorgang, direkt vom Servier- und/oder Transport Tablett weg, durch den Gast am Gasttisch selbst erfolgt.

## Beschreibung

Die Erfindung betrifft ein Servier- und Transport Tablett gemäß Anspruch 1 auf welchem sich Speisen sowie Getränke und/oder Gewürze und/oder andere Zutaten sowohl transportieren lassen sowie auf einem Tisch oder einer Unterlage abstellen und insbesondere zur Selbstbedienung für Gäste Servieren lassen.

Bekannte Servier- und/oder Transport Tabletts sind in der Regel einfach flächig ausgebildet und die Behältnisse für Speisen oder Getränke, wie Teller, Schüsseln, Schalen oder Töpfe sowie Gläser oder Flaschen werden auf diesen frei aufgestellt und von der Küche oder Schankstelle fertig angerichtet zum Gast transportiert. Dort angekommen werden die auf dem Tablett aufgestellten Speisen und/oder Getränke vom Tablett heruntergenommen und auf dem Gasttisch vor den Gästen abgestellt. Übliche Tabletts verfügen zur besseren Sicherung der Behältnisse einen umlaufenden Rand oder eine Rutsch- hemmende Beschichtung, um die zu transportierenden Gegenstände vor dem Herunterrutschen oder Herunterrollen zu sichern. Es sind darüber hinaus z.B. in chinesischen Restaurants zum Bedienen am Tisch, Dreh- Tabletts bekannt, diese mit einer glatten Oberfläche, unter der mittig eine Drehvorrichtung montiert ist. Auf diese Platte stellen die Servicekräfte verschiedene Schüsseln, Teller etc. in undefinierter und ungeordneter Weise, bestückt mit den bestellten Speisen. In der Regel befinden sich die Rondelle in der Mitte der Gasttische, alle rundherum sitzenden Gäste können sich durch Drehen des Rondells selbst an den verschiedenen Speisen bedienen. Diese bekannte Präsentation oder Servieren hat den großen Nachteil, dass ein entsprechend sehr großer, in der Regel runder Tisch benötigt wird und dass der Zugriff zum Innenbereich des Rondells sehr schwierig ist, da die Gäste streckenbedingt, diesen schlecht erreichen können.

Durch das oft willkürliche Aufstellen von Behältnissen mit Speisen oder Getränken auf dem Tablett entsteht zum einen ein wenig ansprechender optischer Gesamteindruck und oft lassen sich in der Mitte des Tablets aufgestellte Behältnisse schlecht vom Tablett abnehmen, so dass der Zugriff durch höhere, weiter außenstehende Gegenstände behindert ist. Speziell beim Transportieren und/oder Servieren von Speisen und Getränken für Themen bezogene Gerichte, wie einer Hauptzutat mit verschiedenen Saucen und/oder Beilagen werden diese sehr oft auf einem Teller aufgelegt und diese verlaufen auf dem Transport ineinander was zu einem ungewünschten Ergebnis führt. Üblicher Weise wird das Menü in der Küche nach dem eigentlichen Zubereiten in einem, nicht unerheblich aufwendigen, Prozess mit großem Zeitaufwand auf oder in einem Behältnis oder Essgeschirr vom Küchenpersonal fertig angerichtet.

Auch werden beispielsweise verschiedene Saucen oder Gewürze oder andere Beilagen oder Zutaten in kleineren Schälchen oder Behältnissen separat gereicht was aber wiederum zu einem ungeordneten Transport oder einem optisch schlechten Eindruck führt. Verschiedene Zutaten, spezielle Saucen oder Würzmittel werden oft vom Gast nachgeordert und müssen vom Servicepersonal separat an den Gasttisch serviert werden. Es hat sich gezeigt, dass verschiedene Speisen oder Menüs einen relativ klar gestalteten Ablauf oder Bedarf an Zutaten bedürfen und dem Gast durchaus ein entsprechendes Angebot gemacht werden kann. Insbesondere für Gerichte bei welchen, abhängig vom Geschmack des Gastes, die eine oder andere Zutat gebraucht wird lassen sich diese durchaus optisch ansprechender, sicherer und ohne den erhöhten Aufwand Transportieren, Servieren vom Gast selbstbedienen.

Wünschenswert wäre dahingehend eine Vorrichtung zum Servieren und/oder Transportieren und/oder Selbstbedienen, insbesondere angepasst an verschiedene Gerichte, Getränke oder Speisenabfolgen oder Zusammenstellungen, in geordneter Aufstellung und besonders platzsparend zur Verfügung zu stellen und ein Verfahren zur Möglichkeit zum individuellen Anrichten von Speisen und/oder Mischen von Getränken durch den Gast selbst.

Diese Aufgabe wird gelöst durch die Merkmale des Anspruchs 1. Vorteilhafte Ausgestaltungen und Weiterbildungen sind in den abhängigen Ansprüchen angegeben.

Erfindungsgemäß ist eine Vorrichtung zum Servieren und/oder Transportieren und/oder Selbstbedienen, insbesondere ein Tablett für Speisen und/oder Getränke zum Servieren von Speisen und Zubehör oder von Getränken an einen Gästetisch, wobei die Vorrichtung zum Servieren und/oder Transportieren und/oder Selbstbedienen über eine Grundplatte verfügt, welche auf ihrer Oberseite mit einer Mehrzahl von Aufnahme- und/oder Haltemitteln für eine Mehrzahl von Behältnissen für Zutaten und/oder Speisen und/oder Getränken verfügt sowie eine zentrale, mit Distanzmitteln beabstandet über der Grundplatte angeordnete Ablageeinrichtung für ein weiteres Behältnis aufweist und die Unterseite der Grundplatte mit einer Drehvorrichtung sowie wenigstens einem Abstandhalter zum Schaffen eines Abstands zwischen der Unterseite und einem Tisch oder einer anderen Stellfläche, auf welches das Servier- und/oder Transport Tablett abgestellt wird, ausgebildet ist, womit im Ablauf die Speisen und/oder Getränke nicht mehr in der Küche, Bar oder Vorbereitungsstelle angerichtet oder gemischt werden sondern dieser Vorgang, direkt vom Servier- und/oder Transport Tablett weg, durch den Gast am Gasttisch (12) selbst erfolgt.

Bei der erfindungsgemäßen Vorrichtung zum Servieren und/oder Transportieren und/oder Selbstbedienen handelt es sich insbesondere um ein Rondell-Tablett das nicht nur einfach auf dem Tisch steht, um es dort mit verschiedenen Speisen zu beladen, von denen sich die Gäste durch Drehen am Rondell komfortabel bedienen können. Es handelt sich vielmehr um ein Rondell, das gleichzeitig als Tablett für den Transport von insbesondere noch nicht fertig angerichteten Speisen und/oder noch zu mischenden Getränken von der Küche zum Gasttisch verwendet werden kann. In der Küche können dafür mit verschiedenen Zutaten befüllte Schüsselchen und verschiedene Soßen in Flaschen so auf dem Rondell-Tablett eingehängt, respektive fixiert werden, dass diese komplett mit dem Rondell als Tablett an die Gasttische getragen werden können. Dies reduziert zum einen den Trage-Aufwand für die Servicekräfte enorm, da der Gast dies selber erledigt und erspart beispielsweise in der Küche den erheblichen, etwa halben Gesamtzeitaufwand für ein Gericht für das Anrichten von gerade zubereiteten Speisen auf einem Teller oder einem anderen Gefäß.

Insbesondere in Lokalen in welchen der Gast nach seiner Bestellung die Speisen und/oder Getränke selbst an einer Ausgabe oder Theke abholt und zum Tisch trägt wird in der Küche oder auch an der Bar enorm Zeit gespart und die Bestellung kann deutlich schneller zum Gast gelangen oder direkt vom Gast selbst abgeholt werden. Gerade in Zeiten von Personalmangel oder hohen Personalkosten lassen sich mit der Verwendung der erfindungsgemäßen Vorrichtung Prozesse optimieren und der Gast wird aktiver in den Servier- und/oder Bedienprozess, wie auch in die Fertigstellung und in das Anrichten seiner Speisen und/oder Getränke eingebunden. Der Gast holt sich dabei sein Tablett oder Rondell-Tablett selbst an einer Ausgabe oder Theke ab, auf welches in der Küche alle Speisen, Saucen, Gewürze, Beilagen oder Getränke lediglich aufgestellt und gesichert wurden, ab. Das eigentliche Anrichten oder Fertigstellen der Speisen oder des Menüs, wie auch das Mixen von Getränken, wie Cocktails oder dergleichen erfolgt vom Gast selbst direkt am Tisch. Die einzelnen Zutaten und/oder benötigten Komponenten dafür nimmt sich der Gast selber von dem Rondell-Tablett herunter.

Durch das Einhängen resp. Fixieren ist sichergestellt, dass während des Transports nichts von dem Rondell-Tablett herunterfallt. Die Behältnisse oder Schälchen, Schalen, Flaschen oder dergleichen mit verschiedenen, möglichen Zutaten oder Saucen oder Gewürze werden auf der Grundplatte des Rondells beispielsweise in dafür angepassten Bohrungen oder Aussparungen gehalten oder fixiert. Die verschiedenen Bohrungen auf der Grundplatte des Rondell-Tabletts haben auch noch eine Ordnungsfunktion: Jedes Schüsselchen in verschiedenen Größen und auch jede Soße haben ihren, durch die Bohrungsgrößen - definierten Platz, an dem Sie eingehängt resp. fixiert werden. In einer anderen Ausgestaltung werden die Behältnisse, wie Schälchen oder Gefäße mittels Halteelementen, wie Magnete oder Klemmvorrichtungen oder dergleichen an ihren ausgewählten Orten gehalten und insbesondere beim Transport gesichert. Weiter hat sich gezeigt, dass durch die Einbeziehung der Gäste in den Bedien-, vor allem aber in den Zubereitungsprozess auch die Zahl von Reklamationen z.B. aufgrund von Über- oder Unterwürzung zurückgeht oder gar nicht vorkommt.

Das Rondell-Tablett weist einen ersten Stock, nämlich eine über der Grundplatte mit Distanzmitteln gehaltene Ablage auf, welche auch beheizbar sein kann. Oben auf dem ersten Stock können so warm zu haltende Pfannen, Töpfe etc. abgestellt und für den Verzehr warm gehalten werden. Darunter, zwischen der Grundplatte und der oberen Ablage kann ein Brotkorb oder Ähnliches platziert werden. Auch zur Warmhaltung dieses Korbs könnte z.B. für die Aufbewahrung von Burger-Buns in dem Rondell-Tablett eine Warmhalteplatte eingebaut sein. Der erste Stock, also die Ablage über der Grundplatte des Rondells wird durch 2 oder mehr Stützen gehalten, vorteilhafter Weise in der Art, dass auf einer Halb-Seite bzw. Halbkreis des Rondell-Tabletts keine Stützen vorhanden sind, so dass man auch große Brotkörbe oder Pfannen etc. unter dem ersten Stock des Rondell-Tabletts problemlos abstellen kann.

Durch die Verwendung eines ersten Stocks auf dem Rondell-Tablett können als Rondelle ausgebildete Vorrichtungen zum Servieren und/oder Transportieren und/oder Selbstbedienen auch auf kleineren Tischen verwendet werden, da die verschiedenen Speisen, Zutaten wie Saucen und Getränke auf zwei Ebenen präsentiert werden können. Optional lässt sich die erfindungsgemäße Vorrichtung zum Servieren und/oder Transportieren und/oder Selbstbedienen als Rondell auch um weitere, drehbare oder feste Stockwerke ergänzen.

Darüber hinaus ist es aber auch möglich, auf die auch als Plattform benannte, obere Ablageplatte des erstens Stocks eines Burglette-Rondell-Tabletts ein zweites Burglette-Rondell obendrauf zu platzieren. So könnten noch mehr Speisen auf mehreren Ebenen den Gästen auf relativ wenig Platz präsentiert werden. Möglich ist dabei entweder das zweite Rondell-Tablett mit den Füßen auf die obere Plattform des ersten Rondell-Tabletts zu stellen. Auf diese Weise können das untere und das obere Rondell unabhängig voneinander von den Gästen gedreht werden.

Es ist aber auch möglich, das zweite Rondell-Tablett umgekehrt - also kopfüber auf das untere Rondell-Tablett zu stellen. In diesem Fall würde die Ablageplatte des 1. Stocks des zweiten Rondells direkt auf die Platte des Rondells darunter gestellt. Die Füße des zweiten

Rondells könnten entweder nach oben stehen und als weiteres Rondell genutzt und mit einer Platte für Speisen bestückt werden. Der Drehkranz mit den Füßen könnte aber auch z.B. über einen Klickverschluss demontiert werden, so dass oben auf dem zweiten Rondell eine relativ große Fläche für das Stellen von Pfannen, Schüsseln etc. zur Verfügung steht.

In beiden Fällen können aber auch bei dem Überkopf-gestellten zweiten Rondell-Tablett wieder Schüsselchen mit Zutaten oder auch Flaschen mit Soßen etc. eingehängt resp. arretiert werden. Töpfe, Pfannen und große Schüsseln und Brotkörbe könnten auf mehreren Ebenen den Gästen präsentiert werden.

Im Prinzip kann man so einen unendlich mehrstöckigen Rondell-Turm bauen, der auch für Feiern und Feste eine Möglichkeit bietet, Speisen oder Getränke, wie auch Cocktails mit verschiedensten Zutaten oder Obst in einer besonderen Weise zu präsentieren. Gleichzeitig können sich die Gäste auf den verschiedenen Ebenen des Rondells mit vielen verschiedenen Speisen und/oder Getränken komfortabel selbst bedienen. Um auf die obere Plattform des unteren Rondells ein weiteres Rondell unfall-gesichert platzieren zu können, sieht eine Ausführung vor, in der oberen Plattform des Burglette Rondell-Tabletts Vertiefungen vorzusehen, in welche die Füße des darauf zu stellenden zweiten Rondell-Tabletts formschlüssig passen. So könnte das obere Rondell gegen Verrutschen und Herunterfallen gesichert werden. Ein Herunterfallen bzw. Verrutschen des oberen Rondell-Tabletts könnte aber auch durch verschiedene andere Maßnahmen gesichert werden, angefangen von Kontaktverschlüsse oder anderer formschlüssiger Kontakte. Alternativ könnte auch eine Gummi-Auflage zwischen den Rondell-Tabletts das Verrutschen resp. Herunterfallen verhindern.

Stellt man also das zweite als Tablett ausgebildete Rondell mit den Füßen oder der Drehvorrichtung auf die obere Platte des unteren Rondells hat man zwei unabhängig voneinander drehbare Burglette Rondelle, bzw. Etagen. Stellt man das zweite Burglette Rondell kopfüber auf das darunter befindliche Rondell dreht sich durch Drehen des unteren Rondells immer auch das obere Rondell mit. Nur die oben auf dem Drehkranz des oben befindlichen zweiten Burglette Rondells können dann mit einer großen Schüssel, Pfanne oder Platte bestückt werden, die dann wiederum unabhängig von den unteren Rondellen separat gedreht werden kann. Stellt man zwei Burglette Rondelle in der zuletzt beschriebenen Weise übereinander kann es Sinn machen, dass die eine Öffnung bzw. der halbkreisförmige Zugangsbereich (Seite ohne Stützen des Rondell-Tabletts) in die eine und die darüber befindliche Öffnung des zweiten Rondells in die entgegen gesetzte Richtung offen ist. So können gegenübersitzende Gäste sich von unten und oben bedienen. Dreht man das Rondell-Tablett um 180° können die Gäste sich genau umgekehrt aus den Pfannen oder/und Schüsseln etc. bedienen.

In einer weiteren Ausführung sind unter dem unteren Rondell anstelle von Füßen als Abstandhalter, dort Rollen oder Gleitfüße angebracht, so dass man das Rondell-Tablett auf dem Tisch hin und herbewegen kann, damit auch alle Gäste zugreifen können. Nach einer alternativen Ausführung ist es auch möglich, für die Bewegung auf dem Tisch ein Schienensystem vorzusehen, auf dem das oder die übereinander gestapelten Rondell-Tabletts hin und her-gerollt oder geschoben werden können, dies könnte in einer Variante auch in einer angetriebenen Version realisiert sein.

Die Erfindung wird nachstehend auch hinsichtlich weiterer Merkmale und Vorteile anhand der Beschreibung von Ausführungsbeispielen und unter Bezugnahme auf die beiliegenden, schematischen Zeichnungen näher erläutert.

Dabei zeigen:
Fig. 1 eine perspektivische Ansicht eines Burglette Rondell-Tabletts mit angeordneten Behältnissen.
Fig. 2 eine perspektivische Ansicht eines Burglette Rondell-Tabletts von oben auf die Ablageplatte.
Fig. 3 eine perspektivische Ansicht eines Burglette Rondell-Tabletts von der Seite.
Fig. 4 eine perspektivische Ansicht eines zweistöckigen Burglette Rondell-Tabletts von der Seite.
Fig. 5 eine Seitenansicht eines zweistöckigen Burglette Rondell-Tabletts.
Fig. 6 eine Variante einer Seitenansicht eines zweistöckigen Burglette Rondell-Tabletts.
Fig. 7 eine perspektivische Ansicht von Burglette Rondell-Tabletts auf einem Tisch mit Führungsvorrichtung.

Die Fig. 1 bis Fig. 3 zeigen eine Ausführung gemäß der Erfindung als einstöckiges Rondell-Tablett welches über eine Grundplatte 2 verfügt, welche in diesem Beispiel eine Mehrzahl von Schüsselchen 4 entlang des Umfangs der Grundplatte positioniert hat. Diese Behältnisse sind, wie hier gezeigt, in entsprechende Ausschnitte bzw. Bohrungen 3 eingestellt in welchen diese ausreichend gesichert stehen und für den Transport vor dem Herunterrutschen geschützt sind. Alternativ kann die Anordnung von entsprechenden Behältnissen auf der Grundplatte auch ohne Bohrungen erfolgen und die Behältnisse auf der Grundplatte mittels Koppelelementen wie Klemmmittel oder Magnete erfolgen. Durch die definierte Aufstellung von Zutaten für ein Menü können die nötigen Behältnisse 4 sehr geordnet und platzsparend untergebracht werden, wodurch die Verwendung des Tablett- Rondells auch auf verhältnismäßig kleinen Tischen möglich ist. Eine bevorzugte Verwendung der erfindungsgemäßen Vorrichtung zum Servieren und/oder Transportieren und/oder Selbstbedienen ist der Einsatz in einem Burger Lokal wobei sich der Gast seinen individuell mit Zutaten belegten Burger selbst, zusammen mit anderen Gästen, nach seinem Geschmack zusammenbaut, respektive vervollständigt. Die Burger-Pattys selbst werden zunächst in der Küche nur zubereitetm wie gebraten oder gegrillt und dem Gast auf dem erfindungsgemäßen Tablett-Rondell in einem, bevorzugt warmen oder beheizten Behältnis 6, wie einer Pfanne auf das Tablett gelegt. Wie in den genannten Abbildungen gezeigt, ist das Behältnis 6 für den Burger-Patty auf einer, über der eigentlichen Grundplatte angeordneten Ablageplatte 5 aufgestellt, wo es durch geeignete Mittel gegen Herunterrutschen oder Fallen gesichert ist. Der Abstand zwischen der Ablageplatte 5 und der Grundplatte 2 ist durch stabile Distanzmittel 9 definiert, wobei diese derart angeordnet sind, dass diese entlang eines gedachten Halbkreises auf der Grundplatte stehen. Auf der offenen Halbkreis- Seite bleibt dadurch Platz auch noch ein größeres Behältnis für Buns, Brot oder anderen Speisen oder Zutaten auf der Grundplatte 2 unterhalb der Ablageplatte 5 einzustellen. Die Aufnahmen 3 für die Behältnisse 4 auf der Grundplatte sind für unterschiedliche Anwendungen des Tablett- Rondells in unterschiedlichen Größen oder Anordnungen realisierbar.

Auf diese Weise lassen sich von den Gästen in gemütlicher Runde beispielsweise individualisierte Burger nach jedem Geschmack zusammenstellen und gemeinsam genießen. Durch die erfindungsgemäße Ausgestaltung des Tablett-Rondells wird der Ablauf in der Küche deutlich vereinfacht bzw. der Zeitaufwand deutlich reduziert da das zeitaufwendige Anrichten der Speisen, wie beispielsweise das Zusammenbauen in Form des Aufschneidens des Burger-Buns, das Besteichen eines Burger-Buns mit Saucen und das Belegen mit verschiedenen Zutaten komplett entfällt und vom Gast selbst erledigt wird. Da der genannte Zeitaufwand, der etwa der halben Zeit des gesamten Prozesses für die Speisen Herstellung und Bereitstellung einnimmt, entfällt, lassen sich somit Kosten deutlich reduzieren und/oder entsprechend mehr Gäste in kürzerer Zeit abfertigen.

Das Tablett- Rondell kann gemäß einer alternativen Ausführung als mobile Cocktailbar verwendet werden und entsprechend mit Getränkezutaten, wie beispielsweise einem Basisgetränk wie Cola oder dergleichen und verschiedenen Spirituosen sowie Obst und Beilagen ausgerüstet sein. Auf der oberen Ablageplatt 5 lässt sich ein mit Eis gefüllter Behälter mit Gläsern und ggf. Getränkeflaschen einstellen. Auf der Grundplatte wären die Gläser und die verschiedenen Spirituosen zum Zusammenstellen des Cocktails angeordnet. Die Gäste bereiten sich aus diesen ansprechend oder gemäß einer Ordnung zusammengestellten Zutaten direkt am Tisch den gewünschten Cocktail zu. Auch hier wird der komplette Vorgang des Fertigmischens des Cocktails auf den Gast verlagert und eine erhebliche Zeitersparnis für die Küche oder der Bar erzielt.

Eine weitere Verwendung der erfindungsgemäßen Vorrichtung erlaubt es beispielsweise Vor- und Nachspeisen zu Servieren. Hier können beispielsweise heiße Waffeln und Crêpes in den Pfannen serviert werden. In den Schüsselchen können verschiedene Sorten Obst, Marmeladen, Fruchtsoßen, Cremes, Joghurt und dergleichen zur Verfügung gestellt werden. Auch hier kann sich der Gast seine individuellen Nachspeisen selbst kreieren. Ähnlich können Vorspeisen transportiert und serviert werden, wie beispielsweise verschiedene Antipasti, die man in Fladen oder Pizzabrot essen kann, dazu werden die verschiedensten Soßen, Öle, Gewürze dargereicht. Neben dem rein praktischen und ökonomischen Vorteil wird auch die Geselligkeit und der Spaßfaktor an den Gästetischen erhöht und der Gast beispielsweise dazu animiert neben seinem Menü auch noch einen Cocktail zum selber mixen zu bestellen oder eine andere vorbereitete Speisenabfolge auszuprobieren.

Die Fig. 4 und Fig. 5 zeigen das beschriebene Tablett- Rondell in einer zweistöckigen Ausführung wobei hier das obere Tablett- Rondell auf dem Kopf gestellt mit seiner Ablageplatte 5' auf die Ablageplatte 5 des unteren Rondells gestellt und bevorzugt miteinander gesichert ist und die obere Grundplatte 2' ohne Drehvorrichtung 7 und Abstandhalter 8 des unteren Tabletts verwendet wird. In der Fig. 5 ist gut zu erkennen, dass zwischen den Grundplatten 2, 2' und den Ablageplatten 5, 5' jeweils Platz für einen Korb oder eine Schale mit Brot vorhanden ist, in welche beispielsweise Burger-Buns serviert werden können. Die Burger selbst werden in der oben aufgestellten Pfanne 6 serviert. So ausgeführt lassen sich die Zutaten, Saucen und Brötchen für mehrere Personen sehr platzsparend servieren und die Gäste können sich ihre individuell zusammengestellten Speisen zusammen schmecken lassen. Auch hier ist durch die Einbindung der Gäste in den Prozess der individuellen Zusammenstellung der Speisen, wie beispielsweise der Burger eine erhebliche Zeit und/oder Personaleinsparung für die Küche erzielbar.

In den Fig. 6 und Fig. 7 ist ebenfalls ein zweistöckiges Rondell-Tablett gemäß Fig. 4 und Fig. 5 gezeigt welches auf seiner Unterseite mit einem Führungsmittel 13 ausgerüstet ist welches mit einem korrespondierenden Führungselement 11 auf einem Tisch 12 oder einer Fläche kuppelbar ist. Hierdurch ist es möglich, das Tablett- Rondell sehr einfach und präzise auf einem Tisch verschieben.

Mit dem erfindungsgemäßen Tablett- Rondell wird die Möglichkeit eröffnet in Restaurants und/oder Bars einen Großteil des aufwendigen Prozesses des Anrichtens, wie beispielsweise bestreichen und zusammenbauen eines Burgers oder das Fertigmischen und Dekorieren von Cocktails auf den Gast zu verlagern und diesen bei seinem Besuch stärker und aktiv in den kompletten Ablauf einzubinden. Dies spart zum einen Ressourcen in der Küche, was die Wirtschaftlichkeit des betriebenen Gastronomiebetrieb steigert und erhöht die Attraktivität des Besuches für die Gäste, welche in geselliger Runde Spaß an der aktiven Teilnahme am Entstehen oder Fertigstellen ihrer Speisen und Getränke haben.

Nachdem bevorzugte Ausführungen der Erfindung in Bezug auf die beiliegenden Zeichnungen beschrieben wurden, ist festzuhalten, dass die Erfindung nicht auf diese genauen Ausführungen beschränkt ist und dass verschiedene Änderungen und Modifizierungen daran von einem Fachmann ausgeführt werden können, ohne dass vom Umfang der Erfindung, wie er in den beiliegenden Ansprüchen definiert ist abgewichen wird.

## Patentansprüche

1. Vorrichtung und Ablauf zum Servieren und/oder Transportieren und/oder Selbstbedienen, insbesondere Tablett für Speisen und/oder Getränke zum Servieren von Speisen und/oder Zubehör oder von Getränken und/oder Zubehör an einen Gästetisch,
**dadurch gekennzeichnet,**
**dass** die Vorrichtung (1) zum Servieren und/oder Transportieren und/oder Selbstbedienen über eine Grundplatte (2) verfügt, welche auf ihrer Oberseite mit einer Mehrzahl von Aufnahme- und/oder Haltemitteln (3) für eine Mehrzahl von Behältnissen (4) für Zutaten und/oder Speisen und/oder Getränken verfügt sowie eine zentrale, mittels Distanzmitteln (9) beabstandet über der Grundplatte (2) angeordnete Ablageeinrichtung (5) für mindestens ein weiteres Behältnis (6) aufweist und die Unterseite der Grundplatte mit einer Drehvorrichtung (7) sowie wenigstens einem Abstandhalter (8) zum Schaffen eines Abstands zwischen der Unterseite und einem Tisch oder einer anderen Stellfläche, auf welches das Servier- und/oder Transport Tablett abgestellt wird, ausgebildet ist, womit im Ablauf die Speisen und/oder Getränke nicht mehr in der Küche, Bar oder Vorbereitungsstelle angerichtet oder gemischt werden sondern dieser Vorgang, direkt vom Servier- und/oder Transport Tablett weg, durch den Gast am Gasttisch (12) selbst erfolgt.

2. Vorrichtung zum Servieren und/oder Transportieren und/oder Selbstbedienen nach Anspruch 1,
**dadurch gekennzeichnet,**
**dass** die über der Grundplatte (2) angeordnete Ablageeinrichtung (5) mittels stabiler Distanzelementen (9) mit Handhaben (10) zum Anheben des gesamten Servier- und Transporttabletts ausgebildet ist.

3. Vorrichtung zum Servieren und/oder Transportieren und/oder Selbstbedienen nach Anspruch 1,
**dadurch gekennzeichnet,**
**dass** die Aufnahme- und/oder Haltemittel (3) auf der Grundplatte als definierte Bohrungen für das Einstellen, und/oder Einklemmen korrespondierender Behältnisse (4) ausgebildet sind.

4. Vorrichtung zum Servieren und/oder Transportieren und/oder Selbstbedienen nach Anspruch 1,
**dadurch gekennzeichnet,**
**dass** die Aufnahme- und/oder Haltemittel (3) auf der Grundplatte als mit angeordneten Koppelelementen an korrespondierenden Behältnissen (4) ausgebildet sind.

5. Vorrichtung zum Servieren und/oder Transportieren und/oder Selbstbedienen nach Anspruch 1,
**dadurch gekennzeichnet,**
**dass** über der Ablageeinrichtung (5) welche über der Grundplatte (2) angeordnet ist mittels weiterer Distanzmittel (9') ein, als zweite Etage ausgebildetes, weiteres Servier- und/oder Transport und/oder Selbstbedien- Tablett angeordnet ist.

6. Vorrichtung zum Servieren und/oder Transportieren und/oder Selbstbedienen nach Anspruch 1 und 5,
**dadurch gekennzeichnet,**
**dass** die Grundplatte (2') des oberen Servier- und/oder Transport und/oder Selbstbedien-Tablettes auf ihrer Unterseite ohne Drehvorrichtung (7) und ohne Abstandhalter (8) ausgeführt ist.

7. Vorrichtung zum Servieren und/oder Transportieren und/oder Selbstbedienen nach Anspruch 1 und 5,
**dadurch gekennzeichnet,**
**dass** die Grundplatte (2') des oberen Servier- und/oder Transport und/oder Selbstbedien-Tablettes auf ihrer Unterseite mit einer separaten weiteren Drehvorrichtung (7) und mit oder ohne eigenen Abstandhalter (8) ausgeführt ist.

8. Vorrichtung zum Servieren und/oder Transportieren und/oder Selbstbedienen nach Anspruch 1,
**dadurch gekennzeichnet,**
**dass** die über der Grundplatte (2) angeordnete Ablageeinrichtung (5) als ebene, in ihrer Geometrie den zu servierenden Produkten angepasste Fläche, hitzebeständig, für das Abstellen oder Einstellen eines Brat- und/oder eines Kochbehältnisses (6) ausgeführt ist.

9. Vorrichtung zum Servieren und/oder Transportieren und/oder Selbstbedienen nach Anspruch 1,
**dadurch gekennzeichnet,**
**dass** die auf der Grundplatte (2) in oder an den Haltemitteln (3) angeordneten Behältnisse (4) zum Servieren von Saucen und/oder Gewürzen und/oder Beilagen ausgebildet sind.

10. Vorrichtung zum Servieren und/oder Transportieren und/oder Selbstbedienen nach Anspruch 1,
**dadurch gekennzeichnet,**
**dass** die auf der Grundplatte (2) in oder an den Haltemitteln angeordneten Behältnisse (4) zum Servieren von Zutaten und/oder Mix- Bestandteilen und/oder Flüssigkeiten ausgebildet sind.

11. Vorrichtung zum Servieren und/oder Transportieren und/oder Selbstbedienen nach Anspruch 1,
**dadurch gekennzeichnet,**
**dass** die über der Grundplatte (2) angeordnete Ablageeinrichtung (5) als ebene, in ihrer Geometrie den zu servierenden Produkten angepasste Fläche, hitzebeständig, für das Abstellen oder Einstellen eines Brat- und/oder eines Kochbehältnisses mit der Hauptzutat ausgeführt ist.

12. Vorrichtung zum Servieren und/oder Transportieren und/oder Selbstbedienen nach Anspruch 1 und 11,
**dadurch gekennzeichnet,**
**dass** die Ablageeinrichtung (5) und/oder das Brat- und/oder Kochbehältnis (6) mit Haltelementen ausgerüstet sind und das Brat- und/oder Kochbehältnis für den Transport auf der Ablageeinrichtung ausreichend fixierbar ist.

13. Vorrichtung zum Servieren und/oder Transportieren und/oder Selbstbedienen nach Anspruch 1 und 11,
**dadurch gekennzeichnet,**
**dass** die Hauptzutat ein oder mehrere Burgerpatties sind.

14. Vorrichtung zum Servieren und/oder Transportieren und/oder Selbstbedienen nach Anspruch 1,
**dadurch gekennzeichnet,**
**dass** die über der Grundplatte (2) angeordnete Ablageeinrichtung (5) als ebene, in ihrer Geometrie den zu servierenden Produkten angepasste Fläche zum Abstellen eines isolierten Eisbehälters ausgeführt ist.

15. Vorrichtung zum Servieren und/oder Transportieren und/oder Selbstbedienen nach Anspruch 1,
**dadurch gekennzeichnet,**
**dass** die Abstandhalter (8) als korrespondierende Abstandhalter (8') mit einer Führungsvorrichtung (11) auf einer Stellfläche, wie einem Tisch (12) ausgebildet sind und in dieser Führungsvorrichtung verschiebbar ausgeführt sind.

16. Vorrichtung zum Servieren und/oder Transportieren und/oder Selbstbedienen nach Anspruch 1,
**dadurch gekennzeichnet,**
**dass** durch die Verwendung der erfindungsgemäßen Vorrichtung zum Servieren und/oder Transportieren und/oder Selbstbedienen in einem Restaurant oder Imbiss die noch anzurichtenden Produkte frisch zum Gast transportiert werden und dieser sein individuelles Menü selbst anrichtet und die entsprechende Zeit für das Anrichten, das Zusammenbauen, die Zusammenstellung und Gestaltung des Menus auf dem Geschirr in der Küche entfällt.

17. Vorrichtung zum Servieren und/oder Transportieren und/oder Selbstbedienen nach Anspruch 1,
**dadurch gekennzeichnet,**
**dass** die erfindungsgemäße Vorrichtung zum Servieren und/oder Transportieren und/oder Selbstbedienen durch Aufeinanderstellen von wenigstens zwei Vorrichtungen erweiterbar ist.

18. Vorrichtung zum Servieren und/oder Transportieren und/oder Selbstbedienen nach Anspruch 1,
**dadurch gekennzeichnet,**
**dass** die erfindungsgemäße Vorrichtung zum Servieren und/oder Transportieren und/oder Selbstbedienen durch das kopfüber- Aufstellen einer zweiten Vorrichtung auf einer ersten Vorrichtung erweiterbar ist.
